# EUROPÄISCHE PATENTSCHRIFT

(11) **EP 3 857 147 B1**
(45) Veröffentlichungstag und Bekanntmachung des Hinweises auf die Patenterteilung: **01.03.2023**
(21) Anmeldenummer: 19770017.2
(22) Anmeldetag: 12.09.2019
(51) Int. Cl.: F27B 9/12, B21J 1/06, B21J 17/00, F27D 17/00

(54) **VORRICHTUNG ZUM VORWÄRMEN STANGENFÖRMIGER WERKSTÜCKE**
DEVICE FOR PREHEATING ROD-LIKE WORKPIECES
DISPOSITIF POUR LE PRÉCHAUFFAGE DE PIÈCES EN FORME DE BARRE

(30) Priorität: 25.09.2018 DE 202018105510 U
(43) Veröffentlichungstag der Anmeldung: 04.08.2021
(73) Patentinhaber: Extrutec GmbH, 78345 Moos (DE)
(72) Erfinder: GÜNTER, Uwe, 78343 Gaienhofen (DE); SOKOLL, Joachim, 78269 Volkertshausen (DE)
(74) Vertreter: Patent- und Rechtsanwälte Behrmann Wagner PartG mbB
(86) Internationale Anmeldenummer: PCT/EP2019/074412
(87) Internationale Veröffentlichungsnummer: WO 2020/064360

(56) Entgegenhaltungen:
- DE-A1-102005 058 812
- FR-A- 1 061 294

## Beschreibung

Die Erfindung betrifft eine Vorrichtung zum Vorwärmen stangenförmiger, metallischer Werkstücke, insbesondere Aluminiumstangen, mittels einer durch Restoder Abwärme eines in einer Aufheizvorrichtung zur Aufheizung der Werkstücke erfolgenden Verbrennungsprozesses beheizten Fluidströmung, wobei die Vorrichtung eine Vorwärmkammer zur Aufnahme des Werkstücks aufweist.

Vorrichtungen der eingangs genannten Art kommen insbesondere zum Einsatz in Kombination mit Gasschnellanwärmöfen. Die in den Gasschnellanwärmöfen entstehenden Abgase werden im Stand der Technik dazu benutzt eine Vorwärmzone des Gasschnellwärmofens zu erhitzen. Außerdem ist bekannt die Abgase, die den Gasschnellanwärmofen verlassen und immer noch eine Temperatur von etwa 200°C bis 300°C aufweisen zu nutzen, um die Verbrennungsluft des Gasschnellanwärmofens vorzutemperieren. Alternativ ist bekannt die den Gasschnellanwärmofen verlassenden Abgase in ein Vorwärmmagazin, insbesondere in ein Stangenvorwärmmagazin zu leiten, um dort unmittelbar das zu erwärmende Material, insbesondere die Stangen, vorzuwärmen.

Die Aufwärmung der stangenförmigen Werkstücke in den Gasschnellanwärmöfen erfolgt über eine direkte Flammeneinwirkung auf das Material, wobei es, wie oben skizziert, bereits bekannt ist, die dabei gebildete und als Abgas aus den Gasschnellanwärmöfen abgeführte Verbrennungsluft zur Vorwärmung von stangenförmigen Werkstücken zu nutzen, die in einem Vorwärmmagazin zur nachfolgenden Einführung in den Gasschnellanwärmöfen bereitgehalten werden. in diesen von der Anmelderin bereits eingesetzten Vorwärmmagazinen erfolgt zum Vorwärmen der stangenförmigen Werkstücke eine unmittelbare Beaufschlagung der Werkstücke mit dem als Fluidströmung ausgebildeten Abgas, derart, dass die Fluidströmung über die Oberfläche der stangenförmigen Werkstücke geleitet wird.

Aufgrund der relativ geringen Wärmekapazität einer Gasströmung und der in Abhängigkeit von der Strömungsgeschwindigkeit relativ kurzen Kontaktzeit zwischen den Gasmolekülen und der Oberfläche der stangenförmigen Werkstücke ergibt sich ein relativ schlechter Wirkungsgrad bei der Wärmeübertragung von der gasförmigen Fluidströmung auf die stangenförmigen Werkstücke.

Aus der DE 10 2005 058 812 A1 ist eine Vorrichtung zum Erwärmen von wenigstens einer Stranggussstange bekannt bei der sich eine Flüssigkeitsausgabeeinrichtung parallel zur einer Längsachse im Aufnahmebereich einer Vorwärmkammer angeordneten Werkstücks erstreckt, wobei Düsen als Ausgabeöffnungen der Flüssigkeitsausgabeeinrichtung über den gesamten Umfang verteilt angeordnet sind und über die Düsen unter Hochdruck ein Vorwärmeübertragungsfluid auf die Stranggussstange geschossen wird.

Der Erfindung liegt daher die Aufgabe zugrunde, eine Vorwärmvorrichtung vorzuschlagen, die einen verbesserten Wirkungsgrad aufweist.

Zur Lösung dieser Aufgabe weist die erfindungsgemäße Vorrichtung die Merkmale des Anspruchs 1 auf.

Erfindungsgemäß ist zur Übertragung der Wärme von der Fluidströmung auf ein Wärmeträgerstrom in einer Fluidstromleitung zwischen einem Fluidstromanschluss und der Aufwärmkammer eine Wärmetauschereinrichtung vorgesehen, derart, dass die Vorwärmung des Werkstücks mittelbar über den in der Wärmetauschereinrichtung von der Fluidströmung aufgeheizten Wärmeträgerstrom erfolgt.

Die erfindungsgemäße indirekte oder mittelbare Vorwärmung der stangenförmigen Werkstücke, bei der die Beaufschlagung der Werkstücke nicht unmittelbar über die Abgasströmung aus der Aufheizvorrichtung erfolgt, sondern die die Zwischenschaltung eines Wärmeträgerstroms vorsieht, mit der Möglichkeit, dass für die Ausbildung des Wärmeträgerstroms verwendete Fluid hinsichtlich seiner Wärmeträgerkapazität zu optimieren, ermöglicht eine wesentliche Steigerung der Effektivität der Wärmeübertragung von der Abgasströmung auf das Werkstück.

Insbesondere dann, wenn der Wärmeträgerstrom aus einer Flüssigkeit gebildet ist, kann die im Vergleich zu einem Gas bei einer Flüssigkeit vorhandene Benetzungsfähigkeit, die eine entsprechende Verweil- oder Kontaktdauer der Flüssigkeit auf dem Werkstück ermöglicht, zu einer erheblichen Steigerung der Effektivität führen.

Sowohl hinsichtlich der prozesstechnischen Handhabung als auch der einfachen Verfügbarkeit hat sich die Ausbildung des Wärmeträgerstroms als Wasserstrom als besonders vorteilhaft erwiesen.

Insbesondere dann, wenn die Aufwärmkammer rohrförmig ausgebildet ist mit einer oberhalb eines Aufnahmebereichs zur Aufnahme des Werkstücks angeordnete Flüssigkeitsausgabeeinrichtung zur Beaufschlagung einer Oberseite des Werkstücks mit dem aus der Flüssigkeitsausgabeeinrichtung austretenden, vorzugsweise als Wasserstrom ausgebildeten Wärmeträgerstrom, sind besonders gute Ergebnisse bei der Wärmeübertragung in Kombination mit einem besonders wirtschaftlichen Betrieb der Vorrichtung erreichbar, da nach Austritt des Wasserstroms aus der Flüssigkeitsausgabeeinrichtung eine durch Schwerkraft bewirkte Benetzung der Oberfläche des Werkstücks erfolgt, wenn die auf die Oberseite des Werkstücks aufgegebene Flüssigkeit bei zylinderförmig ausgebildeten Werkstücken allein durch die Schwerkraft bedingt sich über die gesamte Oberfläche des Werkstücks ausbreiten kann.

Eine besonders einfache Ausbildung der Vorrichtung mit gleichzeitig möglichst großflächiger Einwirkung auf die Oberfläche des Werkstücks wird möglich, wenn sich die Flüssigkeitsausgabeeinrichtungerfindungsgemäß parallel zur Längsachse eines im Aufnahmebereich der Vorwärmkammer angeordneten Werkstücks erstreckt.

Ebenfalls erfindungsgemäß weist die Flüssigkeitsausgabeeinrichtung eine sich in Längsrichtung der Aufnahmekammer erstreckende Reihe von Ausgabeöffnungen zur Ausbildung einer weitestgehend kontinuierlichen Benetzung auf der Oberseite des Werkstücks auf, so dass sichergestellt ist, dass sich über die Längsachse des Werkstücks während der Vorwärmung kein wesentlicher axialer Temperaturgradient ausbildet. Wenn die Vorwärmkammer als Durchlaufkammer ausgebildet ist, mit einer an der ersten Stirnseite ausgebildeten Eintrittsdichtung und einer an einer gegenüberliegenden Stirnseite ausgebildeten Austrittsdichtung, kann die Vorwärmvorrichtung in einen kontinuierlichen Betrieb einer Gesamtanlage eingegliederte werden, die in besonders vorteilhafter Ausführung neben der Vorwärmvorrichtung bzw. in einer nachfolgenden Anordnung mit der Vorwärmeinrichtung einen Gasschnellanwärmofen. Die Dichtungen, also die Eintritts- und Austrittsdichtungen können als Schleifdichtungen ausgeführt sein, deren Öffnung an den jeweiligen Querschnitt, insbesondere Durchmesser, des Werkstücks angepasst, sodass eine schleifende Anlage der Dichtung, insbesondere der Öffnung an dem Werkstück realisiert wird.

Vorzugsweise sind die Wärmetauschereinrichtung und die Aufwärmkammer in einem Wärmeträgerkreislauf angeordnet, derart, dass zwischen der Wärmetauschereinrichtung und der Vorwärmkammer eine Zuführleitung und zwischen der Vorwärmkammer und der Wärmetauschereinrichtung eine Rückführleitung ausgebildet ist.

Wenn zwischen der Aufwärmkammer und der Rückführleitung ein Wärmeträgertank angeordnet ist, derart, dass der aus der Flüssigkeitsausgabeeinrichtung in den Aufnahmebereich der Vorwärmkammer abgegebene Wärmeträgerstrom aus der Vorwärmkammer in den Wärmeträgertank und aus dem Wärmeträgertank in die Wärmetauschereinrichtung gelangt, kann trotz der drucklosen bzw. schwerkraftbedingten Leitung des Wärmeträgerstroms über die Oberfläche des Werkstücks ein kontinuierlicher Betrieb der Wärmeträgervorrichtung bzw. Umlauf des Wärmeträgerstroms in der Wärmeträgervorrichtung sichergestellt werden. Darüber hinaus kann der Wärmeträgertank zu einer weiteren Zwischenerwärmung des Wärmeträgerstroms genutzt werden.

Wenn parallel zur Vorwärmkammer zwischen der Zuführleitung und dem Wärmeträgertank eine Bypassleitung angeordnet ist, wobei die Bypassleitung und ein die Bypassleitung mit der Vorwärmkammer verbindender Zuführleitungsabschnitt jeweils mit einer Absperrventileinrichtung versehen ist, ist es möglich, unabhängig von der Beaufschlagung eines Werkstücks mit dem Wärmestrom in der Aufwärmkammer zumindest eine durch die Bypassleitung und die Wärmetauschereinrichtung zirkulierende Teilmenge des Wärmestroms aufzuheizen und erst nach Erreichen einer definierten Solltemperatur des Wärmestroms durch entsprechende Einstellung der Absperrventileinrichtungen eine Beaufschlagung des in der Aufwärmkammer angeordneten Werkstücks durchzuführen.

Vorzugsweise ist die Vorwärmkammer mit einer an die Werkstückgeometrie anpassbaren Aufnahmeeinrichtung zur abstützenden Aufnahme des Werkstücks versehen, so dass sich insbesondere eine Anpassung der Aufnahmeeinrichtung an die Werkstücklänge vornehmen lässt.

Vorzugsweise ist die Aufnahmeeinrichtung als Transporteinrichtung zum Transport des Werkstücks in Längsrichtung der Vorwärmkammer ausgebildet, so dass auf die Bereitstellung einer zusätzlich zur Aufnahmeeinrichtung ausgebildeten Transporteinrichtung verzichtet werden kann.

Als besonders vorteilhaft erweist es sich, wenn die Aufnahmeeinrichtung als Rotationseinrichtung zur Rotation des Werkstücks um die Werkstücklängsachse ausgebildet ist, da somit insbesondere auch Werkstücke, die abweichend von einem rotationssymmetrischen Querschnitt etwa einen mehreckigen Querschnitt mit eben ausgebildeten Teilflächen an der Oberfläche des Werkstücks aufweisen, durch eine geeignete Drehung des Werkstücks um die Werkstücklängsachse, derart, dass auf allen Teilflächen ein schwerkraftbedingter Flüssigkeitsablauf möglich ist, auf ihrer gesamten Oberfläche mit dem Wärmestrom beaufschlagt werden können.

Gemäß einer weiteren besonders bevorzugten Ausführungsform der Vorrichtung kann zudem vorgesehen sein, dass der Wärmeträgerkreislauf eine Reinigungseinrichtung, insbesondere eine Hochdruckreinigungseinrichtung, umfasst, wobei die Reinigungseinrichtung über zumindest eine zusätzliche Flüssigkeitsausgabeeinrichtung zur Beaufschlagung einer Oberfläche des Werkstücks **mit dem aus der Flüssigkeitsausgabeeinrichtung austretenden Wärmeträgerstroms umfasst.** Durch diese Ausführungsform wird in besonders vorteilhafter Weise ermöglicht, dass der Wärmeträgerkreislauf und der darin befindliche Wärmeträger oder Wärmeträgerstrom nicht nur zur Vorwärmung des Werkstücks sondern auch zur Reinigung oder Vorreinigung des Werkstücks genutzt werden kann, wobei in besonders vorteilhafter Weise lediglich ein einziger oder gemeinsamer Wärmeträgerkreislauf benötigt wird und dadurch in ebenfalls vorteilhafter Weise der entsprechend aufgewärmte oder vorgewärmte Wärmeträger zur Reinigung oder Vorreinigung des Werkstücks benutzt werden kann, wodurch einerseits die Reinigungsleistung gesteigert wird und wodurch andererseits die Vorwärmung des Werkstücks weiter gesteigert, zumindest aber nicht verschlechtert oder beeinträchtigt wird.

Entsprechende Reinigungseinrichtungen, insbesondere Hochdruckreinigungseinrichtungen dienen in der Regel dazu Verunreinigungen zu entfernen, die durch die Lagerung, den Transport od.dgl. auf der Oberfläche des Werkstücks vorhanden sind. Hierbei kann es sich beispielsweise um Staub, Sand, Fette, Öle aber auch aggressivere Verunreinigungen, wie beispielsweise Tierexkremente od.dgl. handeln.

Im Rahmen der Erfindung wurde erkannt, dass durch den sowieso vorhandenen Wärmeträgerstrom, insbesondere bei einer Ausbildung eines Wärmeträgerkreislaufs, in besonders vorteilhafter und effektiver Weise zusätzlich zur Vorwärmung des Werkstücks auch die Vorreinigung oder Reinigung des Werkstücks erfolgen kann. Besonders vorteilhaft kann dabei vorgesehen sein, dass in Vorschubsrichtung des Werkstücks oder in Transportrichtung des Werkstücks die Reinigungseinrichtung der Vorwärmkammer nachgeordnet angeordnet ist. Dies führt zu dem besonderen Vorteil, dass die Oberfläche des Werkstücks bei der Bearbeitung oder Behandlung mit der Flüssigkeitsausgabe oder Wärmestromausgabe im Rahmen der Reinigungseinrichtung bereits entsprechend vorgewärmt ist, sodass Verschmutzungen, Anhaftungen oder Verunreinigungen der Oberfläche des Werkstücks einfacher und besser mit dem Wärmeträgerstrom gelöst und abgetragen oder abtransportiert werden können. Dies ist auch deshalb vorteilhaft, weil dem Wärmeträgerstrom in der Regel keine Reinigungsmittel, beispielsweise Tenside, zugesetzt werden können oder zugesetzt werden sollen, weil der Wärmeträgerstrom im Rahmen des Wärmeträgerkreislaufs nicht nur für die Reinigung des Werkstücks sondern auch für die Vorwärmung des Werkstücks benutzt oder verwendet werden soll. Außerdem wird durch den Verzicht von Zusätzen zum Wärmeträgerstrom, insbesondere durch den Verzicht auf Reinigungsmittel, die Entsorgung des Wärmeträgers oder der Austausch des Wärmeträgers, beispielsweise im Rahmen von regelmäßigen Reinigungs- oder Wartungsintervallen erleichtet.

Gemäß einer weiteren bevorzugten Ausführungsform der Vorrichtung kann zudem vorgesehen sein, dass der Wärmeträgerkreislauf in der Zuführleitung zwischen der Wärmetauschereinrichtung und der Vorwärmkammer eine Abzweigung aufweist, wobei mittels der Abzweigung der Wärmeträger der Reinigungseinrichtung zugeführt wird.

Dadurch wird erreicht, dass der Wärmeträger oder der Wärmeträgerstrom, der auf die Oberfläche oder Oberseite des Werkstücks aufgetragen wird oder auf sonstige Weise zur Vorwärmung des Werkstücks dient in etwa die identische Vorwärmtemperatur aufweist, unabhängig davon, ob er über die Reinigungseinrichtung ausgegeben oder abgegeben wird oder im Rahmen der Vorwärmkammer eingesetzt und/oder ausgegeben wird.

Eine ebenfalls besonders vorteilhafte Ausführungsform kann vorgesehen, dass die Reinigungseinrichtung eine Auffangvorrichtung umfasst, welche den mit der Reinigungseinrichtung auf das Werkstück aufgetragenen Wärmeträger auffängt. Dadurch wird in besonders vorteilhafter Weise ermöglicht, dass der Wärmeträger oder Wärmeträgerstrom in den Wärmeträgerkreislauf zurückgeführt wird, nachdem er als Reinigungsfluid auf die Oberfläche des Werkstücks aufgetragen wurde. Damit kann der Wärmekreislauf ohne nennenswerten Verbrauch als tatsächlicher Kreislauf betrieben werden. Die oben bereits angesprochene Wartungsintervalle oder Instandhaltungsintervalle, zu denen das Wärmeträgerfluid oder der Wärmeträger insgesamt ausgetauscht werden, sollen davon unberührt bleiben.

Eine ebenfalls besonders wünschenswerte Ausgestaltung der Vorrichtung kann weiter vorsehen, dass die Auffangvorrichtung als gemeinsame Auffangvorrichtung der Reinigungseinrichtung und der Flüssigkeitsausgabeeinrichtung und/oder Vorwärmkammer ausgebildet ist. Dadurch wird erreicht, dass der Wärmeträgerkreislauf besonders einfach ausgebildet wird. Insbesondere kann dann von der gemeinsamen Auffangvorrichtung eine Rückführung oder Überführung des Wärmeträger oder Wärmeträgerstroms in eine Rückführleitung gewährleistet werden. Dies bedeutet mit anderen Worten ausgedrückt, dass die gemeinsame Auffangvorrichtung von Reinigungseinrichtung und Flüssigkeitsausgabeeinrichtung oder Vorwärmkammer die Rückführung oder Vereinigung der unterschiedlichen Pfade des Wärmeträgerkreislaufs, also des Vorwärmarmes einerseits und des Reinigungsarmes andererseits, darstellt.

Ebenfalls kann vorteilhaft vorgesehen sein, dass die Zuführleitung und/oder die Rückführleitung des Wärmeträgerkreislaufs Filtermittel zur Filterung von Verschmutzungen aus dem Wärmeträgerkreislauf umfassen.

Dadurch kann erreicht werden, dass die im Rahmen der Vorreinigung oder Reinigung, welche mit der Reinigungseinrichtung bewerkstelligt wird, von der Oberfläche des Werkstücks gelösten Schmutz- oder Verunreinigungspartikel nicht in den Wärmeträgerkreislauf gelangen oder in dem Wärmeträgerkreislauf verbleiben oder in diesem zu Verschleiß oder Verschmutzung der beteiligten Komponenten sorgen. Stattdessen erfolgt eine Ausfilterung derartiger Partikel aus dem Wärmeträgerkreislauf.

Nachfolgend wird eine bevorzugte Ausführungsform der Erfindung anhand der Zeichnung näher erläutert.

Es zeigen:
- **Fig. 1**: eine perspektivische Darstellung einer Vorwärmvorrichtung in einer ersten Ansicht;
- **Fig. 2**: eine perspektivische Darstellung der Vorwärmvorrichtung in einer zweiten Ansicht;
- **Fig. 3**: eine Vorderansicht der in **Fig. 1** dargestellten Vorwärmvorrichtung;
- **Fig. 4**: eine Frontansicht einer geöffneten Aufwärmkammer der in den **Fig. 1** bis **3** dargestellten Aufwärmvorrichtung;
- **Fig. 5**: eine perspektivische Darstellung einer Vorwärmvorrichtung gemäß einer zweiten Ausführungsform;
- **Fig. 6**: eine Schnittdarstellung durch eine Reinigungseinrichtung.

Die **Fig. 1**und **2** zeigen in perspektivischen Darstellungen eine Vorwärmvorrichtung 10 mit einer Wärmetauschereinrichtung 11 und einer Vorwärmkammer 12, die in einem Wärmeträgerkreislauf 13 angeordnet sind. Die Wärmetauschereinrichtung 11 ist über einen Fluidstromanschluss 14 an eine Fluidstromleitung 15 angeschlossen, derart, dass ein durch die Fluidstromleitung 15 strömender, aus einem hier nicht näher dargestellten Gasschnellanwärmofen stammender Abgasstrom A in der Fluidstromleitung 15 durch die Wärmetauschereinrichtung 11 geleitet wird. Im vorliegenden Fall ist die Wärmetauschereinrichtung 11 in einem Fluidstromleitungsabschnitt 16 der Fluidstromleitung 15 angeordnet, der parallel zu einem Kaminanschlussabschnitt 17 angeordnet ist.

Zur Ausbildung des Wärmeträgerkreislaufs 13 ist eine Wärmeträgerleitung 18 vorgesehen, die mit einem hier nicht näher dargestellten Wärmetauscherteilstück durch die Wärmetauschereinrichtung 11 geführt ist, derart, dass zwischen dem Wärmetauscherteilstück der Wärmeträgerleitung 18 und dem in der Fluidstromleitung 15 geführten Abgas eine Wärmeübertragung stattfindet.

Im vorliegenden Fall ist die Wärmetauschereinrichtung 11 so ausgelegt, dass im stationären Betrieb der Vorwärmvorrichtung 10 durch einen Abgasvolumenstrom, der eine Temperatur von 250 bis 300°C aufweist, Wasser auf eine Temperatur von ca. 95°C aufgeheizt werden kann.

Wie insbesondere **Fig. 3** zeigt, weist die Wärmeträgerleitung 18 eine zwischen der Wärmetauschereinrichtung 11 und der Vorwärmkammer 12 ausgebildete Zuführleitung 19 sowie eine Rückführleitung 20 auf, die von der Vorwärmkammer 12 wieder zurück zur Wärmetauschereinrichtung11 führt und die im vorliegenden Fall einen Wärmeträgertank 21 aufweist. Weiterhin ist die Rückführleitung 20 mit einer Umwälzpumpeneinrichtung 22 versehen, die zum Betrieb des Wärmeträgerkreislaufes 13 eine kontinuierliche Durchströmung der Wärmeträgerleitung 18 ermöglicht, derart, dass das hier als Wärmeträger verwendetes Wasser mittels der Umwälzpumpeneinrichtung 22 durch die Wärmetauschereinrichtung 11, von der Wärmetauschereinrichtung 11 über die Zuführleitung 19 in die Vorwärmkammer 12 und von der Vorwärmkammer 12 in den Wärmeträgertank 21 gefördert wird, aus dem das Wasser dann wieder über die Rückführleitung 20 in die Wärmetauschereinrichtung 11 gelangt.

Wie **Fig. 4** zeigt, ist die Vorwärmkammer 12 zur Beaufschlagung eines in einem Aufnahmebereich 23 der Vorwärmkammer 12 angeordneten stangenförmigen Werkstücks 24 oberhalb des Aufnahmebereichs 23 mit einer hier rohrförmig ausgebildeten Flüssigkeitsausgabeeinrichtung 25 versehen, aus der das Wasser auf eine Oberseite 26 des Werkstücks aufgegeben werden kann. Die Flüssigkeitsausgabeeinrichtung 25 erstreckt sich parallel zu einer Längsachse L der Vorwärmkammer 12, die im vorliegenden Fall mit der Längsachse des Werkstücks 24 übereinstimmt.

Zur Ausgabe des Wassers weist die Flüssigkeitsausgabeeinrichtung 25 eine sich in Längsrichtung der Vorwärmkammer 12 erstreckende Reihe von Ausgabeöffnungen 28 auf, die eine im Wesentlichen drucklose bzw. mit dem Förderdruck der Umwälzpumpeneinrichtung 22 erfolgende Beaufschlagung des Werkstücks 24 mit Wasser ermöglichen. Mit der im Wesentlichen drucklosen Beaufschlagung der Oberseite 26 des Werkstücks 24 wird eine möglichst großflächige Benetzung der Oberseite 26 des Werkstücks 24 ermöglicht, ohne dass eine wesentliche Teilmenge des auf die Oberseite 26 auftreffenden Wassers von der Oberseite 26 abprallt. Somit wird erreicht, dass im Wesentlichen die gesamte Menge des Wassers, das auf die Oberseite 26 des Werkstücks 24 aufgegeben wird, auch auf der Oberfläche des Werkstücks 24 verbleibt und bedingt durch die eine Benetzung ermöglichenden Adhäsionskräfte und den Einfluss der Schwerkraft im Weiteren bei kontinuierlicher Vergrößerung der Benetzungsfläche an der Werkstückoberfläche herunterrinnt, so dass eine möglichst großflächige Wärmeübertragung zwischen der auf die Oberseite 26 des Werkstücks 24 aufgegebenen Wassermenge und dem Werkstück 24 erfolgen kann.

Vorzugsweise sind die in der Flüssigkeitsausgabeeinrichtung 25 ausgebildeten Ausgabeöffnungen 28 in einem Abstand von 80 bis 100 mm angeordnet, wobei grundsätzlich gilt, dass sowohl betreffend den Abstand als auch den Durchmesser der Auslassöffnungen, die Viskosität des Wärmeträgers zu berücksichtigen ist, um die vorstehend beschriebene weitestgehend drucklose und eine kontinuierliche Benetzungsfläche ausbildende Beaufschlagung der Oberseite 26 des Werkstücks 24 zu ermöglichen.

Nach Herunterrinnen an dem Werkstück 24 wird das Wasser unterhalb des Werkstücks 24 von einer den Wärmeträgertank 21 ausbildenden Auffangvorrichtung aufgefangen, um dann wieder über die Rückführleitung 20 der Wärmetauschereinrichtung 11 zugeführt zu werden.

Wie weiterhin insbesondere der Fig. 3 zu entnehmen ist, ist eine die Zuführleitung 19 direkt mit dem Wärmeträgertrank 21 verbindende Bypassleitung 29 vorgesehen, wobei sowohl die Zuführleitung 19 als auch die Bypassleitung 29 mit einer Absperrventileinrichtung 30 bzw. 31 versehen ist. Bei entsprechender Ventilstellung, also bei einer Schließstellung der Absperrventileinrichtung 30 und bei einer Öffnungsstellung der Absperrventileinrichtung 31 kann der Wärmeträgerstrom im Wärmeträgerkreislauf 13 unter Umgehung der Vorwärmkammer 12 über die Bypassleitung 29 auf einen Durchlauf der Wärmeträgereinrichtung 11 beschränkt werden, so dass gegebenenfalls ein schnelleres Aufheizen des Wärmeträgers möglich ist bzw. ein kontinuierlicher Betrieb der Vorwärmvorrichtung auch dann möglich bleibt, wenn sich kein Werkstück 24 in der Vorwärmkammer 12 befindet oder ein Wechsel von Werkstücken 24 in der Vorwärmkammer 12 erfolgt.

Wie **Fig. 4** zeigt, ist die Vorwärmkammer 12 mit einer Aufnahmeeinrichtung 32 versehen, die zum einen eine Abstützung des Werkstücks 24 in der Vorwärmkammer 12 ermöglicht, zum anderen jedoch auch aufgrund der Ausbildung der Aufnahmeeinrichtung 32 mit einer Mehrzahl von in Längsrichtung der Vorwärmkammer 12 angeordneten Transportwellen 33 eine Transporteinrichtung ausbildet, die einen Transport der Werkstücke 24 durch die Vorwärmkammer 12 ermöglicht.^

In **Fig. 5** ist eine perspektivische Ansicht einer zweiten Ausführungsform der erfindungsgemäßen Vorwärmvorrichtung 10 dargestellt, mit der neben einer Vorwärmung des Werkstücks oder der Werkstücke auch eine Reinigung oder Vorreinigung des Werkstücks durchgeführt werden kann, wobei die Reinigung oder Vorreinigung in einen Wärmeträgerkreislauf zur Vorwärmung des Werkstücks mittels der Vorwärmkammer 12 integriert ist.

Wie auch bereits bei der Ausführungsform der **Fig. 1 bis 4** ist eine Wärmetauscheinrichtung 11 über Fluidstromleitungen 15 an ein nicht näher dargestellten Gasschnellanwärmofen gekoppelt, sodass ein aus dem Gasschnellanwärmofen stammendr Abgasstrom A über die Fluidstromleitung 15 durch die Wärmetauscheinrichtung 11 geleitet wird. Die Funktionsweise und daraus resultierenden Vorteile der Ausführungsform der **Fig.5** werden nachfolgend mit Bezug auf die Ausbildung des Wärmeträgerkreislaufs 13 beschrieben. Aus Gründen der Übersichtlichkeit sind an einzelnen Punkten die Verbindungen, insbesondere die Rohrleitungen, des Wärmeträgerkreislaufs 13 in der **Fig. 5** nicht dargestellt. Diese werden stattdessen nachfolgend sprachlich erörtert oder erläutert.

In einem Wärmeträgertank 21 wird der Wärmeträger, beispielsweise Wasser bevorratet. Der Wärmeträgertank 21 kann entsprechend isoliert sein, um einen Wärmeverlust oder eine Wärmeabstrahlung des darin befindlichen Wärmeträgrs zu minimieren. Aus dem Wärmeträgertank 21 wird der Wärmeträger, der nachfolgend durchgängig als Wasser ausgebildet sein soll, über eine Umwälzpumpe 39 und einen der Umwälzpumpe 39 nachgeordneten automatischen Rückspülfilter 40 in die Wärmetauscheinrichung 11 gepumpt, in der der Wärmeaustausch mit dem Abgasstrom A stattfindet. Der Wärmeträgerstrom verlässt die Wärmetauscheinrichtung 11 an einem Auslass 41, an dem auch die Darstellung der den Wärmeträgerkreislauf 13 ausbildenden Leitungen oder Rohrleitungen einstweilen unterbrochen ist. Von dem Auslass 41, der Teil einer Zuführleitng 19 ausbildet gelangt der Wärmeträgerstrom einerseits zu einer Hochdruckpumpe 42 und andererseits zu einem Eingang 43 der Vorwärmkammer 12. Im Rahmen der Vorwärmung in der Vorwärmkammer 12 erfolgen im Wesentlichen gleiche Prozesse, wie bereits im Bezug auf die Ausführungsform der **Fig. 1 bis 4** beschrieben, weshalb auf diese an dieser Stelle nicht weiter eingegangen werden soll.

Die in der Zuführleitung 19 ausgebildete Abzweigung 44, die den Wärmeträger sowohl der Vorwärmkammer 12 als auch der Hochdruckpumpe 42 zuführt, stellt eine erste Verzweigung oder Abzweigung im Wärmeträgerkreislauf 13 dar. Durch die Hochdruckpumpe 42 wird ein Teil oder ein Arm, nämlich der Reinigungsarm, des Wärmeträgerkreislaufs 13 so mit Druck beaufschlagt, dass der Wärmeträger oder das Wasser unter entsprechendem Hochdruck von der Hochdruckpumpe 42 zu der Reinigungseinrichtung 34 transportiert oder überführt wird. Das entsprechend unter Hochdruck stehende Wasser wird dann durch die Reinigungseinrichtung, insbesondere die Hochdruckreinigungseinrichtung mit zumindest einer entsprechenden zusätzlichen Flüssigkeitsausgabeeinrichtung auf die Oberfläche des Werkstücks aufgetragen. Bezüglich der genauen Ausgestaltung der Reinigungseinrichtung 34 wird auf die Beschreibung der **Fig. 6** verwiesen. In der Darstellung der **Fig. 5** ist bereits erkennbar, dass die Reinigungseinrichtung 34 über ein Gehäuse 45 verfügt. In der Darstellung der **Fig. 5** ist ebenfalls ansatzweise erkennbar, dass unterhalb der Vorwärmkammer 12 sowie unterhalb der Reinigungseinrichtung 34 eine gemeinsame Auffangvorrichtung 37, beispielsweise in Form einer Auffangrinne, ausgebildet ist. Durch diese Auffangvorrichtung 37 kann das Wasser oder der Wärmeträger nach dem Durchlaufen der Vorwärmkammer 12, insbesondere nach dem Benetzen des Werkstücks im Bereich der Vorwärmkammer 12 sowie auch nach dem Auftragen auf die Oberfläche des Werkstücks im Bereich der Reinigungseinrichtung 34 aufgefangen werden. Damit dient die Auffangsvorrichtung 37 als Vereinigungspunkt oder Zusammenführung der zwei Arme des Wärmeträgerkreislaufs 13, nämlich dem Reinigungsarm und dem Vorwärmarm.

Ausgehend von der Auffangvorrichtung 37 kann vorgesehen sein, dass der Wärmeträger oder das Wasser einem Grobschmutzfilter 46 zugeführt wird, der dementsprechend bereits Teil einer Rückführleitung 20 ist. Durch den Grobschmutzfilter 46 können entsprechende Verunreinigungen und Partikel, die vom Werkstück abgelöst wurden, zurückgehalten werden, sodass diese nicht über die Rückführleitung 20 in den Wärmeträgertank 21 gelangen. Das derart gereinigte oder aufbereitete Wasser gelangt nach dem Durchqueren des Grobschmutzfilters 46 über die Rückführleitung 20 zurück in den Wärmeträgertank 21, womit der Wärmeträgerkreislauf 13 geschlossen ist oder geschlossen wird.

Ebenfalls ist in der **Fig. 5** dargestellt, dass in Transportrichtung T des Werkstücks die Reinigungseinrichtung 34 der Vorwärmkammer 12 nachgeordnet oder nachgeschaltet angeordnet ist.

Die **Fig. 6** zeigt eine Schnittdarstellung durch eine Reinigungseinrichtung 34, welche als Hochdruckreinigungseinrichtung ausgebildet und dementsprechend im Inneren eines Gehäuses 45 drei Hochdruckdüsen 47 aufweist, wobei die Hochdruckdüsen 47 über entsprechende Anschlüsse 48 in den Wärmeträgerkreislauf 13 eingebunden sind. Die Anschlüsse 48 werden mit einer entsprechenden, in der **Fig. 6** nicht dargestellten Wärmeträgerleitung mittelbar oder unmittelbar mit der Hochdruckpumpe 42 verbunden, um das Wasser oder den Wärmeträger über die Hochdruckdüsen 47 auf das Werkstück abzugeben.

Die Hochdruckdüsen 47 sind dabei zueinander in einem Winkel von 120° angeordnet, sodass eine effektive Reinigung der gesamten Oberfläche des Werkstücks erreicht werden kann. Das Gehäuse 45 der **Hoch**druckreinigungseinrichtung 34 verfügt über Verschluss- und Verriegelungsmittel, um das Gehäuse 45 öffnen und verschließen zu können. Ebenfalls in der Fig. 6 dargestellt ist eine mit entsprechenden Dichtungsmitteln 49 versehene Austrittsöffnung 50 der Reinigungseinrichtung 34, aus der das Werkstück aus der Reinigungseinrichtung 34 austreten kann.

### Bezugszeichenliste

- 10: Vorwärmevorrichtung
- 11: Wärmetauschereinrichtung
- 12: Vorwärmkammer
- 13: Wärmeträgerkreislauf
- 14: Fluidstromanschluss
- 15: Fluidstromleitung
- 16: Fluidstromleitungsabschnitt
- 17: Kaminanschlussabschnitt
- 18: Wärmeträgerleitung
- 19: Zuführleitung
- 20: Rückführleitung
- 21: Wärmeträgertank
- 22: Umwälzpumpeneinrichtung
- 23: Aufnahmebereich
- 24: Werkstück
- 25: Flüssigkeitsausgabeeinrichtung
- 26: Oberseite
- 28: Ausgabeöffnung
- 29: Bypassleitung
- 30: Absperrventileinrichtung
- 31: Absperrventileinrichtung
- 32: Aufnahmeeinrichtung
- 33: Transportwelle
- 34: Reinigungseinrichtung
- 37: Auffangvorrichtung
- 39: Umwälzpumpe
- 40: Rückspülfilter
- 41: Auslass
- 42: Hochdruckpumpe
- 43: Eingang
- 45: Gehäuses
- 46: Grobschmutzfilter
- 47: Hochdruckdüsen
- 48: Anschlüsse
- 49: Dichtungsmittel
- 50: Austrittsöffnung

- A: Abgasstrom
- T: Transportrichtung

## Patentansprüche

1. Vorrichtung zum Vorwärmen stangenförmiger, metallischer Werkstücke (24), insbesondere Aluminiumstangen, mittels einer durch Rest- oder Abwärme eines in einer Aufheizvorrichtung zur Aufheizung der Werkstücke (24) erfolgenden Verbrennungsprozesses beheizten Fluidströmung, wobei die Vorrichtung eine Vorwärmkammer (12) zur Aufnahme zumindest eines Werkstücks (24) aufweist, wobei zur Übertragung der Wärme von der Fluidströmung auf einen Wärmeträgerstrom in einer Fluidstromleitung (15) zwischen einem Fluidstromanschluss (14) und der Vorwärmkammer (12) eine Wärmetauschereinrichtung(11) vorgesehen ist, derart, dass die Vorwärmung des Werkstücks (24) mittelbar über den in der Wärmetauschereinrichtung(11) von der Fluidströmung aufgeheizten Wärmeträgerstrom erfolgt und wobei sich die Flüssigkeitsausgabeeinrichtung (25) parallel zur Längsachse (L) des im Aufnahmebereich (23) der Vorwärmkammer (12) angeordneten Werkstücks (24) erstreckt
**dadurch gekennzeichnet,**
**dass** die Flüssigkeitsausgabeeinrichtung (25) eine sich in Längsrichtung der Vorwärmkammer (12) erstreckende Reihe von Ausgabeöffnungen (28) zur Ausbildung einer weitestgehend kontinuierlichen Benetzung auf der Oberseite (26) des Werkstücks (24) aufweist.

2. Vorrichtung nach Anspruch 1,
**dadurch gekennzeichnet,**
**dass** die Vorwärmkammer (12) rohrförmig ausgebildet ist mit einer oberhalb eines Aufnahmebereichs (23) zur Aufnahme des Werkstücks(24) angeordneten Flüssigkeitsausgabeeinrichtung (25) zur Beaufschlagung einer Oberseite (26) des Werkstücks (24) mit dem aus der Flüssigkeitsausgabeeinrichtung (25) austretenden Wärmeträgerstrom.

3. Vorrichtung nach einem der vorangehenden Ansprüche,
**dadurch gekennzeichnet,**
**dass** die Vorwärmkammer (12) als Durchlaufkammer ausgebildet ist mit einer an einer ersten Stirnseite ausgebildeten Eintrittsdichtung und einer an einer gegenüberliegenden Stirnseite ausgebildeten Austrittsdichtung.

4. Vorrichtung nach einem der vorangehenden Ansprüche,
**dadurch gekennzeichnet,**
**dass** die Wärmetauschereinrichtung(11) und die Aufwärmkammer (12) in einem Wärmeträgerkreislauf (13) angeordnet sind, derart, dass zwischen der Wärmetauschereinrichtung(11) und der Vorwärmkammer (12) eine Zuführleitung (19) und zwischen der Vorwärmkammer (12) und der Wärmetauschereinrichtung(11) eine Rückführleitung (20) ausgebildet ist.

5. Vorrichtung nach Anspruch 4,
**dadurch gekennzeichnet,**
**dass** zwischen der Aufwärmkammer (12) und der Rückführleitung (20) ein Wärmeträgertank (21) angeordnet ist, derart, dass der aus der Flüssigkeitsausgabeeinrichtung (25) in den Aufnahmebereich (23) der Vorwärmkammer (12) abgegebene Wärmeträgerstrom aus der Vorwärmkammer (12) in den Wärmeträgertank (21) und aus dem Wärmeträgertank (21) in die Wärmetauschereinrichtung (11) gelangt.

6. Vorrichtung nach Anspruch 5,
**dadurch gekennzeichnet,**
**dass** parallel zur Vorwärmkammer (12) zwischen der Zuführleitung (19) und dem Wärmeträgertank (21) eine Bypassleitung(29) angeordnet ist, wobei die Bypassleitung(29) und ein die Bypassleitung(29) mit der Vorwärmkammer (12) verbindender Zuführleitungsabschnitt jeweils mit einer Absperrventileinrichtung (30, 31) versehen ist.

7. Vorrichtung nach einem der vorangehenden Ansprüche,
**dadurch gekennzeichnet,**
**dass** die Vorwärmkammer (12) mit zumindest einer an die Werkstückgeometrie anpassbaren Aufnahmeeinrichtung (32) zur abstützenden Aufnahme des Werkstücks (24) versehen ist.

8. Vorrichtung nach Anspruch 7,
**dadurch gekennzeichnet,**
**dass** die Aufnahmeeinrichtung (32) als Transporteinrichtung zum Transport des Werkstücks (24) in Längsrichtung der Vorwärmkammer (12) ausgebildet ist.

9. Vorrichtung nach Anspruch 7 oder 8,
**dadurch gekennzeichnet,**
**dass** die Aufnahmeeinrichtung als Rotationseinrichtung zur Rotation des Werkstücks (24) um die Werkstücklängsachse ausgebildet ist.

10. Vorrichtung nach einem der Ansprüche 4 bis 9,
**dadurch gekennzeichnet,**
**dass** der Wärmeträgerkreislauf (13) eine Reinigungseinrichtung (34), insbesondere eine Hochdruckreinigungseinrichtung, umfasst, wobei die Reinigungseinrichtung (34) über zumindest eine zusätzliche Flüssigkeitsausgabeeinrichtung (35) zur Beaufschlagung einer Oberfläche (36) des Werkstücks (24) mit dem aus der Flüssigkeitsausgabeeinrichtung (35) austretenden Wärmeträgerstrom umfasst.

11. Vorrichtung nach Anspruch 10,
**dadurch gekennzeichnet,**
**dass** der Wärmeträgerkreislauf (13) in der Zuführleitung (19) zwischen der Wärmetauschereinrichtung (11) und der Vorwärmkammer (12) eine Abzweigung (36) aufweist, wobei mittels der Abzweigung (36) der Wärmeträger der Reinigungseinrichtung (34) zugeführt wird.

12. Vorrichtung nach einem der Ansprüche 10 oder 11
**dadurch gekennzeichnet,**
**dass** die Reinigungseinrichtung (34) eine Auffangvorrichtung (37) umfasst, welche den mit der Reinigungseinrichtung (35) auf das Werkstück (24) aufgetragenen Wärmeträger auffängt.

13. Vorrichtung nach Anspruch 12,
**dadurch gekennzeichnet,**
**dass** die Auffangvorrichtung (37) in eine zwischen der Vorwärmkammer (12) und der Wärmetauschereinrichtung (11) ausgebildete eine Rückführleitung (20) mündet.

14. Vorrichtung nach einem der Ansprüche 12 oder 13,
dadurch gekennzeichent,
dass die Auffangvorrichtung (37) als gemeinsame Auffangvorrichtung (37) der Reinigungseinrichtung (35) und der Flüssigkeitsausgabeeinrichtung (25) ausgebildet ist.

15. Vorrichtung nach, einem der Ansprüche 4 bis 14,
**dadurch gekennzeichnet,**
**dass** die Zuführleitung (19) und/oder Rückführleitung (20) Filtermittel (38) zur Filterung von Verschmutzungen aus dem Wärmeträgerkreislauf (13) umfassen.

## Claims

1. A device for preheating rod-shaped, metallic workpieces (24), in particular aluminum rods, by means of a fluid flow heated by residual or waste heat of a combustion process taking place in a heating device for heating the workpieces (24), the device having a preheating chamber (12) for receiving at least one workpiece (24), in order to transfer the heat from the fluid flow to a heat transfer medium flow, a heat exchanger device (11) being provided between a fluid flow connection (14) and the preheating chamber (12) in a fluid flow line (15) in such a manner that the workpiece (24) is preheated indirectly via the heat transfer medium flow heated by the fluid flow in the heat exchanger device (11) and the liquid discharge device (25) extending parallel to the longitudinal axis (L) of the workpiece (24) disposed in the reception area (23) of the preheating chamber (12)
**characterized in that**
the liquid discharge device (25) has a row of discharge openings (28) for realizing a substantially continuous wetting on the upper side (26) of the workpiece (24), the row of discharge openings (28) extending in the longitudinal direction of the preheating chamber (12).

2. The device according to claim 1,
**characterized in that**
the preheating chamber (12) has the shape of a tube and a liquid discharge device (25) for applying the heat transfer medium flow leaving the liquid discharge device (25) to an upper side (26) of the workpiece (24), the liquid discharge device (25) being disposed above a reception area (23) for receiving the workpiece (24).

3. The device according to any one of the preceding claims,
**characterized in that**
the preheating chamber (12) is realized as a through-flow chamber and has an inlet seal realized on a first end face and an outlet seal realized on an opposite end face.

4. The device according to any one of the preceding claims,
**characterized in that**
the heat exchanger device (11) and the preheating chamber (12) are disposed in a heat transfer medium cycle (13) in such a manner that a supply line (19) is realized between the heat exchanger device (11) and the preheating chamber (12) and a return line (20) is realized between the preheating chamber (12) and the heat exchanger device (11).

5. The device according to claim 4,
**characterized in that**
a heat transfer medium tank (21) is disposed between the preheating chamber (12) and the return line (20) in such a manner that the heat transfer medium flow discharged from the liquid discharge device (25) into the reception area (23) of the preheating chamber (12) is transported from the preheating chamber (12) into the heat transfer medium tank (21) and from the heat transfer medium tank (21) into the heat exchanger device (11).

6. The device according to claim 5,
**characterized in that**
a bypass line (29) is disposed parallel to the preheating chamber (12) between the supply line (19) and the heat transfer medium tank (21), the bypass line (29) and a supply line section connecting the bypass line (29) and the preheating chamber (12) each being provided with a shut-off valve device (30, 31).

7. The device according to any one of the preceding claims,
**characterized in that**
the preheating chamber (12) is provided with at least one reception device (32) for the supporting reception of the workpiece (24), wherein the reception device (32) can be adapted to the workpiece geometry.

8. The device according to claim 7,
**characterized in that**
the reception device (32) is realized as a transport device for transporting the workpiece (24) in the longitudinal direction of the preheating chamber (12).

9. The device according to claim 7 or 8,
**characterized in that**
the reception device is realized as a rotation device for rotating the workpiece (24) about the longitudinal axis of the workpiece.

10. The device according to any one of claims 4 to 9,
**characterized in that**
the heat transfer medium cycle (13) comprises a cleaning device (34), in particular a high-pressure cleaning device, the cleaning device (34) comprising at least one additional liquid discharge device (35) for applying the heat transfer medium flow leaving the liquid discharge device (35) to a surface (36) of the workpiece (24).

11. The device according to claim 10,
**characterized in that**
the heat transfer medium cycle (13) has a branch (36) in the supply line (19) between the heat exchanger device (11) and the preheating chamber (12), the heat transfer medium being supplied to the cleaning device (34) by means of the branch (36).

12. The device according to claim 10 or 11,
**characterized in that**
the cleaning device (34) comprises a collection device (37) which collects the heat transfer medium applied to the workpiece (24) by means of the cleaning device (35).

13. The device according to claim 12,
**characterized in that**
the collection device (37) opens into a return line (20) which is realized between the preheating chamber (12) and the heat exchanger device (11).

14. The device according to claim 12 or 13,
**characterized in that**
the collection device (37) is realized as a common collection device (37) of the cleaning device (35) and the liquid discharge device (25).

15. The device according to any one of claims 4 to 14,
**characterized in that**
the supply line (19) and/or the return line (20) comprise(s) filter means (38) for filtering dirt from the heat transfer medium cycle (13).

## Revendications

1. Dispositif pour préchauffer des pièces de fabrication (24) en forme de barre et métalliques, notamment des barres en aluminium, au moyen d'un écoulement de fluide chauffé par une chaleur résiduelle ou perdue d'un processus de combustion effectué dans un dispositif de chauffage pour chauffer les pièces de fabrication (24), le dispositif ayant une chambre de préchauffage (12) pour recevoir au moins une pièce de fabrication (24), pour transférer la chaleur de l'écoulement de fluide à un courant caloporteur, un moyen (11) d'échangeur de chaleur étant prévu dans une conduite (15) de courant de fluide entre un raccordement (14) du courant de fluide et la chambre de préchauffage (12) de manière que la pièce de fabrication (24) est préchauffée indirectement via le courant caloporteur chauffé dans le moyen (11) d'échangeur de chaleur par l'écoulement de fluide, et le moyen (25) de décharge de liquide s'étendant parallèlement à l'axe longitudinal (L) de la pièce de fabrication (24) disposée dans la zone de réception (23) de la chambre de préchauffage (12),
**caractérisé en ce que**
le moyen (25) de décharge de liquide a une série d'ouvertures de décharge (28) pour réaliser un mouillage en grand partie continu sur le côté supérieur (26) de la pièce de fabrication (24), ladite série d'ouvertures de décharge (28) s'étendant dans la direction longitudinale de la chambre de préchauffage (12).

2. Dispositif selon la revendication 1,
**caractérisé en ce que**
la chambre de préchauffage (12) est en forme de tube et a un moyen (25) de décharge de liquide pour appliquer le courant caloporteur sortant du moyen (25) de décharge de liquide sur un côté supérieur (26) de la pièce de fabrication (24), ledit moyen (25) de décharge de liquide étant disposé au-dessus d'une zone de réception (23) pour recevoir la pièce de fabrication (24).

3. Dispositif selon l'une quelconque des revendications précédentes,
**caractérisé en ce que**
la chambre de préchauffage (12) est réalisée comme chambre de passage qui a un joint d'entrée réalisé sur un premier côté frontal et un joint de sortie réalisé sur un côté frontal opposé.

4. Dispositif selon l'une quelconque des revendications précédentes,
**caractérisé en ce que**
le moyen (11) d'échangeur de chaleur et la chambre de préchauffage (12) sont disposés dans un circuit de caloporteur (13) de manière qu'une conduite d'alimentation (19) est réalisée entre le moyen (11) d'échangeur de chaleur et la chambre de préchauffage (12) et une conduite de retour (20) est réalisée entre la chambre de préchauffage (12) et le moyen (11) d'échangeur de chaleur.

5. Dispositif selon la revendication 4,
**caractérisé en ce**
**qu'**un réservoir de caloporteur (21) est disposé entre la chambre de préchauffage (12) et la conduite de retour (20) de manière que le courant caloporteur déchargé du moyen (25) de décharge de liquide dans la zone de réception (23) de la chambre de préchauffage (12) passe de la chambre de préchauffage (12) dans le réservoir de caloporteur (21) et du réservoir de caloporteur (21) dans le moyen (11) d'échangeur de chaleur.

6. Dispositif selon la revendication 5,
**caractérisé en ce**
**qu'**une conduite de bipasse (29) est disposée parallèlement à la chambre de préchauffage (12) entre la conduite d'alimentation (19) et le réservoir de caloporteur (21), la conduite de bipasse (29) et une partie de conduite d'alimentation raccordant la conduite de bipasse (29) à la chambre de préchauffage (12) étant chacune pourvue d'un moyen (30, 31) de vanne d'arrêt.

7. Dispositif selon l'une quelconque des revendications précédentes,
**caractérisé en ce que**
la chambre de préchauffage (12) est pourvue d'au moins un moyen de réception (32) pour la réception en appui de la pièce de fabrication (24), ledit moyen de réception (32) étant adaptable à la géométrie de la pièce de fabrication.

8. Dispositif selon la revendication 7,
**caractérisé en ce que**
le moyen de réception (32) est réalisé comme moyen de transport pour transporter la pièce de fabrication (24) dans une direction longitudinale de la chambre de préchauffage (12).

9. Dispositif selon la revendication 7 ou 8,
**caractérisé en ce que**
le moyen de réception est réalisé comme moyen de rotation pour la rotation de la pièce de fabrication (24) autour de l'axe longitudinale de la pièce de fabrication.

10. Dispositif selon l'une quelconque des revendications 4 à 9,
**caractérisé en ce que**
le circuit de caloporteur (13) comprend un moyen de nettoyage (34), notamment un moyen de nettoyage à haute pression, le moyen de nettoyage (34) comprenant au moins un moyen (35) additionnel de décharge de liquide pour appliquer le courant caloporteur sortant du moyen (35) de décharge de liquide sur une surface (36) de la pièce de fabrication (24).

11. Dispositif selon la revendication 10,
**caractérisé en ce que**
le circuit de caloporteur (13) a un branchement (36) dans la conduite d'alimentation (19) entre le moyen (11) d'échangeur de chaleur et la chambre de préchauffage (12), le caloporteur étant alimenté au moyen de nettoyage (34) au moyen du branchement (36).

12. Dispositif selon la revendication 10 ou 11,
**caractérisé en ce que**
le moyen de nettoyage (34) comprend un dispositif collecteur (37) qui recueille le caloporteur appliqué sur la pièce de fabrication (24) au moyen du moyen de nettoyage (35).

13. Dispositif selon la revendication 12,
**caractérisé en ce que**
le dispositif collecteur (37) débouche dans une conduite de retour (20) réalisée entre la chambre de préchauffage (12) et le moyen (11) d'échangeur de chaleur.

14. Dispositif selon la revendication 12 ou 13,
**caractérisé en ce que**
le dispositif collecteur (37) est réalisé comme dispositif collecteur (37) commun du moyen de nettoyage (35) et du moyen (25) de décharge de liquide.

15. Dispositif selon l'une quelconque des revendications 4 à 14,
**caractérisé en ce que**
la conduite d'alimentation (19) et/ou la conduite de retour (20) comprennent des moyens de filtrage (38) pour filtrer des impuretés du circuit de caloporteur (13).
